# EUROPÄISCHE PATENTSCHRIFT

(11) **EP 1 460 349 B1**
(45) Veröffentlichungstag und Bekanntmachung des Hinweises auf die Patenterteilung: **21.10.2009**
(21) Anmeldenummer: 04005389.4
(22) Anmeldetag: 06.03.2004
(51) Int. Cl.: F24F 3/14, F28D 19/04

(54) **Rotationswärmeaustauscher für raumlufttechnische Anlagen**
Rotary heat exchanger for room air treating equipment
Echangeur rotatif thermique pour installation de traitement d'air

(30) Priorität: 17.03.2003 DE 10311914
(43) Veröffentlichungstag der Anmeldung: 22.09.2004
(73) Patentinhaber: Hovalwerk AG, 9490 Vaduz (LI)
(72) Erfinder: Ammann, Josef, Dipl.-Ing., 0494 Schaan (LI)
(74) Vertreter: Schmidt, Frank-Michael

(56) Entgegenhaltungen:
- EP-A- 0 297 230
- EP-A- 1 138 368
- WO-A-88/08112
- DE-A1- 2 725 190
- DE-A1- 4 222 348
- US-A- 4 235 608
- US-A- 5 514 035
- US-A- 6 004 384
- PATENT ABSTRACTS OF JAPAN Bd. 1996, Nr. 09, 30. September 1996 (1996-09-30) & JP 08 128792 A (NIPPON FLAEKT KK), 21. Mai 1996 (1996-05-21)
- PATENT ABSTRACTS OF JAPAN Bd. 017, Nr. 507 (M-1479), 13. September 1993 (1993-09-13) & JP 05 131577 A (SEIBU GIKEN:KK; others: 01), 28. Mai 1993 (1993-05-28)

## Beschreibung

Die Erfindung betrifft einen Rotationswärmeaustauscher für raumlufttechnische Anlagen.

Wärmeaustauscher in raumlufttechnischen Anlagen dienen der Wärmerückgewinnung und tragen dadurch in wirksamer Weise dazu bei, den erforderlichen Energieaufwand zu reduzieren.

Anders als Plattenwärmeaustauscher, arbeiten Rotationswärmeaustauscher nicht mit einer hermetischen Trennung zwischen Zu- und Abluft. Aufgrund der bisher unvermeidbaren Stoff- und Geruchsübertragung genügen sie daher derzeit nicht den hygienischen Anforderungen, wie man sie beispielsweise bei der Wohnungsbelüftung stellt.

Rotations Wärmetauscher für Raumlufttechnischen Anlagen sind bekannt aus US-6004384, WO 88/08112, DE-4222348 und US-4399863.

Der Erfindung liegt die Aufgabe zugrunde, einen Rotationswärmeaustauscher vorzuschlagen, der in der Lage ist, diesen hygienischen Anforderungen zu genügen.

Zur Lösung dieser Aufgabe schafft die Erfindung einen Rotationswärmeaustauscher für raumlufttechnische Anlagen mit
- einem Gehäuse,
- einem im Gehäuse gelagerten Rotor, dessen Luftkanäle eine sorptive Beschichtung tragen,
- mindestens einer gehäusefesten, ringförmigen Scheibe, die eine umlaufende, federartige Lippe aufweist, welche abdichtend gegen eine im wesentlichen axiale Fläche des Rotors drückt,
- einer das Gehäuse in einen Zuluft- und einen Abluftkanal unterteilenden Trennwand, deren gegen die Stirnflächen des Rotors abdichtende Kanten jeweils eine Leiste aus geschlossenzelligem Schaumstoff, vorzugsweise aus PE, tragen, die mit einem Band aus elastischem, abriebfesten Kunststoff beschichtet ist, wobei das Band breiter als die Leiste ausgebildet ist und wobei die Trennwand auf der dem Ablufteintritt zugewandten Seite des Rotors eine Doppelspülkammer bildet, und
- einem den Rotor antreibenden Antrieb.

Die Doppelspülkammer sorgt dafür, daß die Luftkanäle des Rotors beim Passieren der Trennwand mit Außenluft gespült werden. Dadurch wird verhindert, daß Abluft durch Mitrotation in den Zuluftstrom eingetragen wird. Eine der wesentlichen Ursachen der Stoff- und Geruchsübertragung wird auf diese Weise beseitigt.

Allerdings liegt der Erfindung außerdem die Erkenntnis zugrunde, daß ein erheblicher Anteil der Stoff- und Geruchsübertragung auch auf Dichtungs- und Leckageprobleme entfällt.

Kritisch in diesem Zusammenhang ist die Abdichtung der Kanten der Trennwand gegen die scharfkantigen Luftkanäle oder Waben des Rotors. Die Leiste aus geschlossenzelligem Schaumstoff ist in der Lage, das Band aus Kunststoff nach allen Richtungen sicher, aber elastisch abzustützen, wobei das Band mit seinen überstehenden Rändern gerundete "Einlaufkanten" bildet, die sanft über die scharfen Kanten der Rotormatrix gleiten. Die Abdichtung ist zuverlässig und standfest.

Gleiches gilt für die Abdichtung am Umfang des Rotors. Die federartige Lippe der gehäusefesten, ringförmigen Scheibe liegt nicht an der Rotormatrix an, sondern drückt gegen eine glatte Fläche eines auf dem Rotor angeordneten Ringes. Anders als bürstenartige Konstruktionen stellt die Lippe ein durchgehendes Dichtelement dar. Grundsätzlich genügt eine Umfangsabdichtung. In der Regel wird man den Rotor jedoch beidseitig mit je einer Umfangsabdichtung versehen.

Die sorptive Beschichtung der Luftkanäle des Rotors sorgt dafür, daß im wesentlichen nur Wassermoleküle aus dem Abluftstrom in den Zuluftstrom übertragen werden. Als Beschichtungsmaterial kommen beispielweise Ionenaustauschharze in Frage. Auch über die Feuchte werden so keine unerwünschten Stoffe oder Gerüche aus der Abluft in die Zuluft übertragen.

Insgesamt schafft die Erfindung also die Möglichkeit dafür, bei Einsatz des Rotationswärmeaustausches höchsten hygienischen Anforderungen zu genügen, und zwar nicht nur kurzzeitig, sondern über lange Zeiträume hinweg.

Die Erfindung schafft die Basis dafür, Rotationswärmeaustauscher, die man bisher für große Luftmengen von über 10000m³/h verwendet hat, auch in der Wohnungsbelüftung einzusetzen, in der man mit Luftmengen von ca. 100m³/h bis ca. 500m³/h arbeitet. Dabei werden nicht nur die dortigen hygienischen Anforderungen erfüllt, sondern es werden gegenüber den bisher hier eingesetzten Plattenwärmeaustauschern wesentliche zusätzliche Vorteile erzielt.

Vor allen Dingen wird eine Feuchterückgewinnung ermöglicht, also die Nutzung latenter Wärme zusätzlich zur fühlbaren Wärme. Da diese Möglichkeit bei Plattenwärmeaustauschern fehlt, werden dort selbst bei kleinem Plattenabstand (und entsprechend hohem Druckverlust) Rückwärmezahlen von nicht mehr als 70% bis 80% erzielt. Der regenerative Wärmeaustauscher mit Sorption hingegen kommt auf einen Wärmebereitstellungsgrad von 110% bis 150%.

Ferner treten die mit Plattenwärmeaustauschern verbundenen Nachteile nicht auf. Es bedarf keiner Kondensatableitung und auch keiner Maßnahmen zur Vermeidung der bei niedrigen Temperaturen auftretenden Vereisungsgefahr, wie etwa Vorheizung der Zuluft.

Im Ergebnis ist das Rotationswärmeaustauschersystem kostengünstiger als ein Plattenwärmeaustauschersystemm, und zwar auch bei kleinen Anlagen, wie sie für die Wohnraumbelüftung eingesetzt werden.

Die sorptive Beschichtung, beispielsweise aus einem Ionenaustauschharz, ist, wie erwähnt, neben der Feuchterückgewinnung, also der Rückgewinnung latenter Wärme, dazu in der Lage, die Übertragungsrate der in Wohnräumen üblicherweise auftretenden VOC's (flüchtige organische Komponenten) zu reduzieren. Tritt jedoch Tabakrauch in der Abluft auf, findet diesbezüglich keine Verminderung der Geruchsübertragung statt. Die Aerosole aus dem Tabakrauch sind sehr klein (kleiner 1µ) und klebrig und haften an den Rotoroberflächen, wobei sie über lange Zeit unangenehme Gerüche emittieren. Gleiches gilt für ähnliche Aerosole, z.B. aus.anderen Verbrennungsprozessen. Dementsprechend wird erfindungsgemäß vorgeschlagen, dem Rotor abluftseitig ein Filter zum Abscheiden von kleinen, klebrigen Aerosolen z.B. aus Tabakrauch vorzuschalten. Normale Aktivkohlefilter eignen sich hierzu nicht. Sie haben den Nachteil eines zu großen Druckverlustes und einer zu geringen Standzeit. Zudem werden sie bei feuchter Abluft unwirksam, da sie sich mit Wasser sättigen und ihre Geruchs-Adsorptionsfähigkeit verlieren.

In Weiterbildung der Erfindung wird vorgeschlagen, ein Spezialfilter zu verwenden, welches einen Rahmen aufweist, in den behandelte Tonkörper und Salztabletten eingelegt sind. Es hat sich gezeigt, daß dieses Spezialfilter in zuverlässiger Weise in der Lage ist, die aus dem Tabakrauch oder dgl. stammenden Aerosole zurückzuhalten. Unter behandelten Tonkörpern sind solche zu verstehen, die mit Calcium beschichtet sind, ggf. unter Beimengung von Wasserglas, Aluminiumstaub, Eisenoxid und dgl.

In Weiterbildung der Erfindung wird vorgeschlagen, daß der Rotor auf seinem Umfang gelagert ist, wobei der Antrieb des Rotors an dessen Umfang angreift, und daß die Kanten der Trennwand ununterbrochen diametral über die Stirnflächen des Rotors verlaufen.

Bei konventionellen Rotationswärmeaustauschern ist der Rotor auf einer zentralen Welle gelagert, über die auch der Antrieb auf den Rotor einwirkt. Die zentrale Welle unterbricht zwangsläufig die Dichtungen, die zwischen dem Rotor und der Trennwand angeordnet sind. Im Zentralbereich des Rotors ist also beidseitig keine zuverlässige Abdichtung vorhanden. Außerdem ruft die zentrale Welle zwangsläufig eine axiale Unwucht des Rotors hervor. Die Dichtungen werden also schwankenden Belastungen unterworfen, die nach kurzer Zeit erhebliche Leckagen verursachen.

Diese Probleme werden durch die vorgeschlagenen extrem einfachen und kostengünstigen Maßnahmen beseitigt. Die zwischen dem Rotor der Trennwand angeordneten Dichtungen sind auch im Zentralbereich des Rotors wirksam. Außerdem arbeitet der Rotor aufgrund seiner optimalen Auswuchtung ohne Pendelbewegungen, so daß die Dichtungen keinem diesbezüglichen Verschleiß unterworfen sind. Sie können daher ihre optimale Funktion über lange Zeiträume erfüllen. Im Ergebnis vermindert auch dies die Stoff- und Geruchsübertragung erheblich.

Die günstige Konstruktion des erfindungsgemäßen Rotationswärmeaustauschers vermindert im übrigen dessen Herstellungs- und Betriebskosten, so daß auch unter diesem Gesichtspunkt einer Anwendung in kleinen raumlufttechnischen Anlagen nichts entgegensteht. Beispielsweise arbeiten konventionelle Rotationswärmeaustauscher mit einem Riementrieb, der einen geringen Übertragungswirkungsgrad besitzt und der Abnutzung unterliegt. Hieraus resultieren dort hohe Überwachungs- und Wartungskosten.

In Weiterbildung der Erfindung wird vorgeschlagen, daß die Lagerung des Rotors mindestens drei radial angeordnete Rollen aufweist. Dies stellt eine zuverlässige und dabei einfache und kostengünstige Konstruktion dar, die mit äußerster Schonung der Dichtungen arbeitet.

Ferner wird vorgeschlagen, daß der auf dem Rotor angeordnete Ring in einer gegen die gehäusefeste ringförmige Scheibe weisenden axialen Fläche mit Kugeln versehen ist, die auf der ringförmigen Scheibe laufen. Der Rotor ist also auch in Axialrichtung gelagert, um geneigte Positionierungen zu ermöglichen. Eine beidseitige axiale Lagerung läßt beliebige Winkelpositionen zu. Dabei erfüllt die gehäusefeste, ringförmige Scheibe, die mit der federartigen Lippe versehen ist, gleichzeitig zwei Funktionen, nämlich die der Abrollfäche der Kugeln und die der Umfangsdichtung des Rotors. Hierzu sollte die Scheibe aus einem Kunststoff mit hohen Gleiteigenschaften bestehen, vorzugsweise auf POM.

In Weiterbildung der Erfindung wird vorgeschlagen, daß der auf dem Rotor angeordnete Ring als Zahnkranz ausgebildet ist, in den ein mit dem Antrieb verbundenes Ritzel oder Schneckenrad eingreift. Bei dem Antrieb handelt es sich vorzugsweise um eine am Umfang des Rotors angeordnete Elektromotorvorrichtung.

Vorteilhafterweise ist der Antrieb drehzahlregelbar, um eine stufenlose Leistungssteuerung des Rotationswärmeaustauschers zu ermöglich.

Die Erfindung wird im folgenden anhand eines bevorzugten Ausführungsbeispiels im Zusammenhang mit der beiliegenden Zeichnung näher erläutert. Die Zeichnung zeigt in:

Figur 1 einen Teil eines Axialschnittes durch einen schematisch dargestellten Rotationswärmeaustauscher nach der Erfindung.

Der Rotationswärmeaustauscher weist ein Gehäuse 1 auf, das eine diametrale Trennwand 2 enthält. Die Trennwand teilt das Gehäuse 1 des Rotationswärmeaustauschers in einen Abluftkanal 3 und einen Außenluftkanal 4. Dargestellt ist lediglich der dem Ablufteintritt zugeordnete Abschnitt der Trennwand 2.

In die Trennwand 2 ist ein Rotor 5 eingebaut, der eine Mehrzahl von Luftkanälen 6 bildet. Diese tragen eine sorptive Beschichtung. An jedem seiner axialen Enden trägt der Rotor 5 einen Ring 7, der im vorliegenden Fall als Zahnkranz ausgebildet ist. Der Zahnkranz dient zum Eingriff eines nicht dargestellten Ritzels, das an einen in der Drehzahl regelbaren Antrieb angeschlossen ist.

Der Ring 7 dient ferner dazu, den Rotor 5 zu lagern. Der radialen Abstützung dienen mindestens drei Rollen 8, von denen lediglich eine dargestellt ist. Die axiale Lagerung erfolgt über Kugeln 9, die in zugehörigen Öffnungen des Ringes 7 sitzen. Sie laufen auf einer gehäusefesten, ringförmigen Scheibe 10, die eine umlaufende, federartige Lippe 11 aufweist. Die federartige Lippe 11 drückt gegen eine entsprechende Anlagefläche des Ringes 7 und stellt die Abdichtung des Rotors 5 im Bereich von dessen Umfang sicher. Die ringförmige Scheibe 10 samt federartiger Lippe besteht aus POM, also einem Material mit hohen Gleiteigenschaften.

Wie erwähnt, zeigt Figur 1 lediglich den dem Ablufteintritt zugeordneten Abschnitt der Trennwand 2 sowie den zugehörigen Teil des Rotors 5. Hier bildet die Trennwand 2 eine Doppelspülkammer 12, die dazu dient, die Luftkanäle 6 beim Übertritt aus dem Abluftkanal 3 in den Außenluftkanal 4 mit Zuluft zu spülen. Dementsprechend bildet die Trennwand 2 hier zwei Kanten, die sich gemeinsam diametral über einen Radius der Stirnfläche des Rotors 5 erstrecken. Auf der anderen Hälfte dieser Seite sowie auf der gegenüberliegenden Seite bedarf es nur einer einzigen Kante. Diese sowie die in Figur 1 dargestellte untere Kante tragen jeweils eine Leiste 13 aus geschlossenzelligem Schaumstoff, im vorliegenden Fall aus PE. Die Leisten sind rotorseitig jeweils mit einem Band 14 aus elastischem, abriebfestem Kunststoff beschichtet. Jedes Band 14 ist breiter als die zugehörige Leiste 13, so daß sich seine Ränder etwas aufwölben können. Dadurch gleiten die Bänder 14 sanft über die scharfkantigen Ränder der Luftkanäle 6 und behalten auch nach langer Laufzeit ihre Dichtwirkung bei.

Auf der Zuluftseite des Rotors bildet die Trennwand 2, wie erwähnt, eine einzige Kante, die ebenfalls eine rotorseitig mit einem Band beschichtete Leiste trägt.

Da der Rotor 5 auf seinem Umfang gelagert ist und keine zentrale Welle aufweist, muß die Dichtungseinrichtung 13, 14 im zentralen Bereich nicht unterbrochen werden. Dort kann also keine Stoff- und Geruchsübertragung stattfinden. Auch läuft der Rotor aufgrund seiner Lagerung und seines Antriebs sehr ruhig, so daß an den Dichtungen kein vorzeitiger, unwuchtbedingter Verschleiß auftreten kann, der sonst die Stoff- und Geruchsübertragung fördern würde.

Abluftseitig ist dem Rotor 5 ein nicht dargestellter Filter vorgeschaltet, der etwaige aus Tabakrauch oder dgl. stammende Aerosole zurückhält.

Im Rahmen der Erfindung sind durchaus Abwandlungsmöglichkeiten gegeben. So kann auf den Aerosol-Filter verzichtet werden, sofern in der Abluft mit Sicherheit kein Tabakrauch enthalten ist. Auch können Lagerung und Antrieb abweichend gestaltet werden. Die gehäusefeste Scheibe mit der federartigen Lippe ist vorzugsweise einteilig ausgebildet, kann jedoch auch zusammengesetzt sein. Im übrigen kann der Rotor auch in der Trennwand gelagert sein.

## Patentansprüche

1. Rotationswärmeaustauscher für raumlufttechnische Anlagen, mit
- einem Gehäuse (1),
- einem im Gehäuse (1) gelagerten Rotor (5), dessen Luftkanäle (6) eine sorptive Beschichtung tragen,
- mindestens einer gehäusefesten, ringförmigen Scheibe (10), die eine umlaufende, federartige Lippe (11) aufweist, welche abdichtend gegen eine im wesentlichen axiale Fläche des Rotors (5) drückt,
- einem den rotor (5) antreibenden antrieb, und
- einer das Gehäuse (1) in einen Zuluft- und einen Abluftkanal (3, 4) unterteilenden Trennwand (2), **dadurch gekennzeichnet, daß** die gegen die Stirnflächen des Rotors (5) abdichtende Kanten der trennwand jeweils eine Leiste (13) aus geschlossenzelligem Schaumstoff, vorzugsweise aus PE, tragen, die mit einem Band (14) aus elastischem, abriebfestem Kunststoff beschichtet ist, wobei das Band breiter als die Leiste ausgebildet ist und wobei die Trennwand (2) auf der dem Ablufteintritt zugewandten Seite des Rotors (5) eine Doppelspülkammer (12) bildet.

2. Rotationswärmeaustauscher nach Anspruch 1, **dadurch gekennzeichnet, daß** dem Rotor (5) abluftseitig ein Filter zum Abscheiden von kleinen, klebrigen Aerosolen z.B. aus Tabakrauch vorgeschaltet ist.

3. Rotationswärmeaustauscher nach Anspruch 2, **dadurch gekennzeichnet, daß** der Filter einen Rahmen aufweist, in den behandelte Tonkörper und Salztabletten eingelegt sind.

4. Rotationswärmeaustauscher nach einem der Ansprüche 1 bis 3, **dadurch gekennzeichnet, daß** der Rotor (5) auf seinem Umfang gelagert ist, wobei der Antrieb des Rotors (5) an dessen Umfang angreift, und daß die Kanten der Trennwand (2) ununterbrochen diametral über die Stirnflächen des Rotors (5) verlaufen.

5. Rotationswärmeaustauscher nach Anspruch 4, **dadurch gekennzeichnet, daß** die Lagerung des Rotors (5) mindestens drei radial angeordnete Rollen (8) aufweist.

6. Rotationswärmeaustauscher nach Anspruch 4 oder 5, **dadurch gekennzeichnet, daß** der Rotor (5) in einer gegen die gehäusefeste, ringförmige Scheibe (10) weisenden axialen Fläche mit Kugeln (9) versehen ist, die auf der ringförmigen Scheibe (10) laufen.

7. Rotationswärmeaustauscher nach Anspruch 6, **dadurch gekennzeichnet, daß** die gehäusefeste, ringförmige Scheibe aus einem Kunststoff mit hohen Gleiteigenschaften, vorzugsweise aus POM, besteht.

8. Rotationswärmeaustauscher nach einem der Ansprüche 1 bis 7, **dadurch gekennzeichnet, daß** ein auf dem Rotor (5) angeordnete Ring (7) als Zahnkranz ausgebildet ist, in den ein mit dem Antrieb verbundenes Ritzel oder Schneckerad eingreift.

9. Rotationswärmeaustauscher nach einem der Ansprüche 1 bis 8, **dadurch gekennzeichnet; daß** der Antrieb des Rotors (5) drehzahlregelbar ist.

10. Rotationswärmeaustauscher nach Anspruch 8, **dadurch gekennzeichnet, daß** der auf dem Rotor (5) angeordnete Ring (7) die axialen Flächen für die Anlage der federartigen Lippe (11) sowie für die Kugeln (9) bildet.

## Claims

1. A rotary heat exchanger for room air treatment equipment including.
a housing (1),
a rotor (5), which is mounted in the housing (1) and whose air passages (6) carry a sorptive coating,
at least one annular disc (10), which is fixed to the housing and has a peripheral, spring-like lip (11), which presses in a sealing manner against a substantially axial surface of the rotor (5), a motor driving the rotor (5), and
a partition wall (2) dividing the housing (10) into a supply air passage and an exhaust air passage (3,4),
**characterised in that** the edges of the partition wall sealing against the end surfaces of the rotor (5) each carry a bar (13) of closed cell foamed plastic, preferably of PE, which is coated with a strip (14) of elastic, abrasion-resistant plastic material, wherein the strip is wider than the bar and wherein the partition wall (2) defines a double flushing chamber (12) on the side of the rotor (5) directed towards the exhaust air inlet.

2. A rotary heat exchanger as claimed in Claim 1, **characterised in that** provided on the exhaust air side of the rotor (5) there is a filter for removing small, sticky aerosols, e.g. from tobacco smoke.

3. A rotary heat exchanger as claimed in Claim 2, **characterised in that** the filter has a frame, into which treated clay bodies and salt tablets are inserted.

4. A rotary heat exchanger as claimed in one of Claims 1 to 3, **characterised in that** the rotor (5) is mounted at its periphery, whereby the motor of the rotor (5) engages its periphery and that the edges of the partition wall extend uninterruptedly diametrically across the end surfaces of the rotor (5).

5. A rotary heat exchanger as claimed in Claim 4, **characterised in that** the mounting of the rotor (5) has at least three radially arranged rollers (8).

6. A rotary heat exchanger as claimed in Claim 4 or 5, **characterised in that** the rotor (5) is provided in an axial surface directed towards the annular disc (10) fixed to the housing with balls (9), which run on the annular disc (10).

7. A rotary heat exchanger as claimed in Claim 6, **characterised in that** the annular disc fixed to the housing consists of a plastic material with high sliding properties, preferably of POM.

8. A rotary heat exchanger as claimed in one of Claims 1 to 7, **characterised in that** a ring (7) arranged on the rotor (5) is constructed in the form of a crown gear, with which a pinion or worm wheel connected to the motor engages.

9. A rotary heat exchanger as claimed in one of Claims 1 to 8, **characterised in that** the speed of the motor of the rotor (5) is controllable.

10. A rotary heat exchanger as claimed in Claim 8, **characterised in that** the ring (7) arranged on the rotor (5) affords the axial surfaces for the engagement of the spring-like lip (11) and for the balls (9).

## Revendications

1. Echangeur de chaleur à rotation pour installations techniques de conditionnement d'air, comprenant :
- un boîtier (1),
- un rotor (5) monté dans le boîtier (1), dont les canaux d'air (6) portent un revêtement sorbant,
- au moins un disque annulaire (10) fixé au boîtier, qui présente une lèvre périphérique (11) du type à ressort, qui presse de manière étanche contre une surface sensiblement axiale du rotor (5),
- un dispositif d'entraînement entraînant le rotor (5), et
- une paroi de séparation (2) subdivisant le boîtier (1) en un canal d'air entrant et en un canal d'air sortant (3, 4), **caractérisé en ce que** les arêtes de la paroi de séparation assurant l'étanchéité vis-à-vis des surfaces frontales du rotor (5) portent respectivement une latte (13) en mousse à pores fermés, de préférence en PE, qui est couverte d'une bande (14) en matériau synthétique élastique résistant à l'usure, dans lequel la bande est conçue plus large que la latte et dans lequel la paroi de séparation (2) forme une chambre de rinçage double (12) du côté du rotor (5) tourné vers le canal d'air sortant.

2. Echangeur de chaleur à rotation selon la revendication 1, **caractérisé en ce que** l'on insère, côté air sortant du rotor (5), un filtre pour séparer de petits aérosols collants, par exemple, de la fumée du tabac.

3. Echangeur de chaleur à rotation selon la revendication 2, **caractérisé en ce que** le filtre présente un cadre, dans lequel sont insérés des corps d'argile traités et des comprimés de sel.

4. Echangeur de chaleur à rotation selon l'une quelconque des revendications 1 à 3, **caractérisé en ce que** le rotor (5) est monté sur sa périphérie, le dispositif d'entraînement du rotor (5) s'engageant sur sa périphérie, et **en ce que** les arêtes de la paroi de séparation (2) s'étendent diamétralement de manière ininterrompue sur les faces frontales du rotor (5).

5. Echangeur de chaleur à rotation selon la revendication 4, **caractérisé en ce que** le montage du rotor (5) présente au moins trois galets (8) agencés radialement.

6. Echangeur de chaleur à rotation selon la revendication 4 ou 5, **caractérisé en ce que**, dans une face axiale tournée vers le disque annulaire (10) fixé au boîtier, le rotor (5) est pourvu de billes (9) qui tournent sur le disque annulaire (10).

7. Echangeur de chaleur à rotation selon la revendication 6, **caractérisé en ce que** le disque annulaire fixé au boîtier est constitué d'un matériau synthétique ayant des propriétés de glissement élevées, de préférence en POM.

8. Echangeur de chaleur à rotation selon l'une quelconque des revendications 1 à 7, **caractérisé en ce qu'**un anneau (7) aménagé sur le rotor (5) est conformé en couronne dentée, dans laquelle s'engage un pignon ou une roue à vis raccordé(e) au dispositif d'entraînement.

9. Echangeur de chaleur à rotation selon l'une quelconque des revendications 1 à 8, **caractérisé en ce que** le dispositif d'entraînement du rotor (5) peut être réglé en nombre de tours.

10. Echangeur de chaleur à rotation selon la revendication 8, **caractérisé en ce que** l'anneau (7) aménagé sur le rotor (5) forme les surfaces axiales pour l'installation de la lèvre (11) du type à ressort pour les billes (9).
